# EUROPÄISCHE PATENTSCHRIFT

(11) **EP 2 929 114 B1**
(45) Veröffentlichungstag und Bekanntmachung des Hinweises auf die Patenterteilung: **30.10.2019**
(21) Anmeldenummer: 13734315.8
(22) Anmeldetag: 02.05.2013
(51) Int. Cl.: E05B 85/26, E05B 83/24, E05B 85/20

(54) **SCHLOSS FÜR EINE KLAPPE ODER TÜR**
LOCK FOR A FLAP OR DOOR
SERRURE POUR UNE TRAPPE OU UNE PORTE

(30) Priorität: 04.05.2012 DE 102012207442
(43) Veröffentlichungstag der Anmeldung: 14.10.2015
(73) Patentinhaber: Kiekert Aktiengesellschaft, 42579 Heiligenhaus (DE)
(72) Erfinder: BENDEL, Thorsten, 46149 Oberhausen (DE); HANDKE, Armin, 47269 Duisburg (DE); HERRMANN, Michael, 47506 Neukirchen-Vluyn (DE); OCHTROP, Matthias, 46284 Dorsten (DE)
(74) Vertreter: Gille Hrabal
(86) Internationale Anmeldenummer: PCT/DE2013/000245
(87) Internationale Veröffentlichungsnummer: WO 2013/163982

(56) Entgegenhaltungen:
- WO-A1-2010/142261
- DE-A1-102007 003 948
- DE-A1-102007 045 228
- DE-A1-102008 057 961
- DE-A1-102008 061 524
- US-A1- 2011 012 376

## Beschreibung

Die Erfindung betrifft ein Schloss für eine Klappe oder eine Tür mit den Merkmalen des Oberbegriffs des Anspruchs 1. Ein Schloss der vorgenannten Art ist aus der Druckschrift DE 10 2008 061 524 A1 bekannt. Bei der Tür oder Klappe kann es sich um eine Tür oder Klappe eines Kraftfahrzeugs oder eines Gebäudes handeln.

Das eingangs genannte Schloss umfasst ein Gesperre mit einer Drehfalle und mindestens einer Sperrklinke, mit der die Drehfalle in einer Schließstellung verrastet werden kann. In einer Schließstellung vermag die Drehfalle einen Schließbolzen einer Tür oder einer Klappe zu halten, so dass die Tür oder Klappe nicht geöffnet werden kann. Befindet sich die Drehfalle in einer geöffneten Stellung, so kann der Schließbolzen das Gesperre verlassen und die Tür oder Klappe geöffnet werden.

Die Druckschrift DE 10 2010 003 483 A1 offenbart ein Gesperre, bei dem die Drehfalle ein öffnendes Moment in die Sperrklinke einleitet, wenn die Sperrklinke die Drehfalle in der Hauptrast-Position verrastet. Die Drehfalle kann beispielsweise aufgrund eines Türdichtungsdrucks und/oder aufgrund einer vorgespannten Feder, die die Drehfalle in ihre Öffnungsstellung zu drehen vermag, und/ oder durch Öffnen einer zugehörigen Tür oder Klappe ein solches Drehmoment in die Sperrklinke einleiten. Durch ein öffnendes Moment kann die Sperrklinke aus ihrer Raststellung heraus bewegt werden. Um dies im Fall eines verrasteten Gesperres zuverlässig zu verhindern, gibt es dann zusätzlich einen Blockadehebel, der das Herausbewegen der Sperrklinke aus ihrer Raststellung zu blockieren vermag. Um ein solches Gesperre zu öffnen, wird mithilfe des Auslösehebels der Blockadehebel aus seiner blockierenden Stellung heraus geschwenkt. In der Regel genügt dann das öffnende Moment, welches durch die Drehfalle in die Sperrklinke eingeleitet wird, um das Gesperre zu entrasten, also um es zu öffnen.

Ein Schloss der eingangs genannten Art umfasst grundsätzlich einen Auslösehebel, mit dem ein verrastetes Gesperre geöffnet, das heißt entrastet werden kann. Durch Betätigen des Auslösehebels wird bewirkt, dass die Sperrklinke ihre Raststellung für ein Öffnen des Gesperres verlässt oder verlassen kann.

Aus welchen Gründen auch immer kann bei einem Gesperre mit einem vorgenannten öffnenden Moment der Fall auftreten, dass das öffnende Moment nicht genügt, um die Sperrklinke aus ihrer Raststellung heraus zu schwenken. Um dennoch sicherzustellen, dass das Gesperre auch im Fall einer solchen Störung öffnet, gibt es einen Mitnehmer, der beispielsweise am Auslösehebel und/ oder wie in der DE 10 2010 003 483 A1 beschrieben an der hieraus bekannten Vorrast-Sperrklinke angebracht ist. Ein solcher Mitnehmer soll die Sperrklinke insbesondere dann aus ihrer Raststellung heraus schwenken, wenn die Sperrklinke nicht allein aufgrund des öffnenden Moments die Raststellung zu verlassen vermag.

Damit das Gesperre aufgrund des Mitnehmers geöffnet werden kann, muss der zum Beispiel am Auslösehebel vorgesehene Mitnehmer über einen hinreichend großen Winkel verschwenkt werden können. Regelmäßig hinreichend ist ein Winkel von 20° bis 30°, so zum Beispiel ca. 25°, um eine Sperrklinke allein aufgrund des Mitnehmers vollständig aus ihrer Raststellung heraus zu bewegen.

Ein Auslösehebel eines Gesperres wird grundsätzlich durch Betätigen eines Griffs verschwenkt. Der Griff kann ein Türinnengriff oder ein Türaußengriff eines Kraftfahrzeugs sein. Ein solcher Griff ist in der Regel über ein Gestänge oder über einen Bowdenzug mit dem Auslösehebel verbunden, um so den Auslösehebel durch Betätigen des Griffes zu verschwenken. Verschleißerscheinungen und/oder Toleranzen am Gestänge oder am Bowdenzug können den Verschwenkwinkel des durch den Griff betätigten Auslösehebels reduzieren bzw. verringern.

Die Druckschriften DE 10 2008 061 524 A1, DE 102007 003 948 A1 und DE 10 2007 045 228 A1 offenbaren alle ein Gesperre, bei dem die Drehfalle ein öffnendes Moment in die Sperrklinke einleitet, wenn die Sperrklinke die Drehfalle in der Hauptrast-Position verrastet, gemäß dem Oberbegriff des Anspruchs 1.

Es ist Aufgabe der Erfindung, ein zuverlässig funktionierendes Schloss der eingangs genannten Art bereitzustellen.

Die Aufgabe der Erfindung wird durch ein Schloss mit den Merkmalen des ersten Anspruchs gelöst. Vorteilhafte Ausgestaltungen ergeben sich aus den Unteransprüchen.

Zur Lösung der Aufgabe wird ein Schloss für eine Tür oder Klappe mit einem Gesperre aus Drehfalle und mindestens einer Sperrklinke für ein Verrasten der Drehfalle bereitgestellt. Drehfalle und Sperrklinke sind so beschaffen, dass die Drehfalle ein Drehmoment in die Sperrklinke einzuleiten vermag und zwar insbesondere ein öffnendes Moment. Durch die Drehfalle kann in einer Ausführungsform aber in einer verrasteten Stellung des Gesperres auch ein schließendes Moment in die Sperrklinke eingeleitet werden, um besonders zuverlässig auch dann zu verrasten, wenn kein Blockadehebel vorhanden ist. Im Fall eines schließenden Moments wird eine Kraft in die Sperrklinke eingeleitet, die die Sperrklinke in Richtung Raststellung zu bewegen vermag. Das Gesperre kann zwar dann auch ohne Vorsehen eines Blockadehebels sehr zuverlässig verrastet werden. Allerdings ist in einem solchen Fall ein relativ großer Kraftaufwand erforderlich, um die Sperrklinke aus ihrer Raststellung heraus zu bewegen, um das Gesperre zu öffnen. Der Kraftaufwand resultiert u. a. aus dem Reibwiderstand zwischen Drehfalle und Sperrklinke und ist umso größer, umso größer der Reibwiderstand zwischen Drehfalle und Sperrklinke ist. Der Reibwiderstand kann z. B. durch Verunreinigungen wie beispielsweise Sand, erhöht werden.

Das in die Sperrklinke eingeleitete Drehmoment hängt erfindungsgemäß von der Raststellung der Sperrklinke ab, also von einer Position der Sperrklinke, in der diese die Drehfalle daran hindert, in die geöffnete Stellung zurück bewegt zu werden. Es gibt also wenigstens zwei unterschiedliche, insbesondere unterschiedlich große Drehmomente, die die Drehfalle in Abhängigkeit von der Raststellung der Sperrklinke in diese einzuleiten vermag. Durch den Gegenstand des Anspruchs 1 kann in Abhängigkeit vom Bedarf ein Moment in die Sperrklinke eingeleitet werden. Der Bedarf für ein in die Sperrklinke eingeleitetes Drehmoment hängt regelmäßig von der jeweiligen Raststellung ab. Auf diese Weise kann ein besonders zuverlässig funktionierendes Schloss bereitgestellt werden.

Erfindungsgemäß gibt es zunächst ein öffnendes Moment, welches durch die Drehfalle in die Sperrklinke eingeleitet wird, wenn sich die Sperrklinke vollständig in der Raststellung befindet. Die Sperrklinke befindet sich vollständig in ihrer Raststellung, wenn das Gesperre für ein Schließen einer Tür oder Klappe bestimmungsgemäß verrastet ist. Ausgehend von einer nicht verrasteten Stellung kann die Sperrklinke dann insbesondere nicht oder nur geringfügig (Überhub) über diese vollständige Raststellung hinaus weiter verschwenkt werden, weil sie beispielsweise durch einen Anschlag daran gehindert wird. Wird die Sperrklinke entgegengesetzt teilweise aus dieser Raststellung heraus bewegt, so ändert sich das Drehmoment. Erfindunsgemäß liegt dann ein größeres öffnendes Moment vor. Die Sperrklinke wird zunächst teilweise aus ihrer vollständigen Raststellung heraus bewegt, wenn das Gesperre geöffnet wird. In dem dadurch insbesondere ausgehend von einem öffnenden Moment schließlich ein größeres öffnendes Moment in die Sperrklinke eingeleitet wird, wird das Öffnen erleichtert.

Erfindunsgemäß gibt es wenigstens zwei unterschiedlich große öffnende Momente, die die Drehfalle in die Sperrklinke einzuleiten vermag. Befindet sich die Sperrklinke vollständig in ihrer Raststellung, so wird zunächst ein vergleichsweise kleines öffnendes erstes Drehmoment in die Sperrklinke durch die Drehfalle eingeleitet. Ist die Sperrklinke bereits teilweise, aber noch nicht vollständig aus ihrer Raststellung heraus bewegt worden, so wird ein größeres öffnendes zweites Moment in die Sperrklinke durch die Drehfalle eingeleitet. Erfindunsgemäß wird das zweite Moment in die Sperrklinke eingeleitet bevor die Sprerrklinke um 10 bis 15 Grad verschwenkt worden ist. Somit wird erreicht, dass aufgrund des größeren Drehmoments die Sperrklinke auch dann zuverlässig aus ihrer Raststellung heraus bewegt werden kann, wenn ein Mitnehmer für die Sperrklinke aus welchen Gründen auch immer nicht mehr hinreichend weit verschwenkt werden kann, um die Sperrklinke vollständig aus ihrer Raststellung heraus zu bewegen. Bei dieser Ausführungsform gibt es darüber hinaus einen Blockadehebel, der die Sperrklinke zu blockieren vermag oder blockiert, wenn diese sich vollständig in ihrer Raststellung und zwar insbesondere in ihrer Hauptraststellung befindet.

In einer Ausführungsform genügt ein Verschwenkwinkel des Auslösehebels von 15°, um ein zuverlässiges Entrasten des Gesperres gewährleisten zu können. Bevorzugt genügt dafür ein Verschwenkwinkel von 13°.

Darüber hinaus umfasst das Schloss in einer Ausführungsform einen Auslösehebel, mit dem das verrastete Gesperre durch Bewegen des Auslösehebels, insbesondere Verschwenken des Auslösehebels entrastet werden kann. Wird der Auslösehebel zwecks Öffnen des Gesperres verschwenkt, so wird zunächst ein erstes kleineres Drehmoment von der Drehfalle in die Sperrklinke eingeleitet. Ist der Auslösehebel noch nicht in maximal möglicher Weise verschwenkt worden, so wird schließlich ein zweites öffnendes Drehmoment in die Sperrklinke eingeleitet, welches größer als das erste Drehmoment ist. Dieses zweite öffnende Drehmoment wird vorzugsweise in die Sperrklinke durch die Drehfalle eingeleitet, bevor der Auslösehebel um mehr 70%, vorzugsweise um mehr als 50% seiner vorgesehenen Schwenkbewegung bewegt worden ist. Ist der Auslösehebel also beispielsweise so beschaffen, dass dieser für ein Öffnen des Gesperres um 25° verschwenkt wird, wird spätestens, wenn die Sperrklinke um 10 bis 15 Grad verschwenkt worden ist, das zweite größere Drehmoment in die Sperrklinke eingeleitet. Vorzugsweise wird das zweite größere Drehmoment in die Sperrklinke eingeleitet, bevor der Auslösehebel um 12,5°, also zu 50% verschwenkt worden ist. Durch diese Ausführungsform wird ein Puffer für ein Öffnen des Gesperres geschaffen. Sollte sich der Auslösehebel beispielsweise aus Altersgründen (Verschleiß, Toleranzen) nicht mehr über die volle Distanz verschwenken lassen, so wird durch das zweite größere Drehmoment sichergestellt, dass das Gesperre sich auch dann noch zuverlässig öffnet, wenn der Auslösehebel nur noch zu 70% bzw. 50% verschwenkt werden kann.

Bei der vorgenannten Ausführungsform gibt es insbesondere einen Mitnehmer, der eine Sperrklinke aus ihrer Raststellung heraus bewegen kann. Dieser Mitnehmer bewegt die Sperrklinke insbesondere nur dann zumindest teilweise aus ihrer Raststellung heraus, wenn die Sperrklinke nicht aufgrund des eingeleiteten öffnenden Moments aus ihrer Raststellung heraus bewegt wird. Durch den Mitnehmer wird sichergestellt, dass zumindest anfänglich die Sperrklinke aus ihrer Raststellung durch den Mitnehmer heraus bewegt wird, wenn der Öffnungsmechanismus aufgrund des eingeleiteten ersten Drehmoments versagt. Wird die Sperrklinke durch den Mitnehmer teilweise aus ihrer Raststellung heraus bewegt, so wird schließlich ein größeres öffnendes Moment in die Sperrklinke eingeleitet. Dieses ist vorzugsweise derart groß, dass nun die Sperrklinke auch ohne Unterstützung durch den Mitnehmer ihre Raststellung verlässt. So wird erreicht, dass das Gesperre auch dann zuverlässig geöffnet werden kann, wenn ein Auslösehebel aus welchen Gründen auch immer nicht mehr über die vollständige Distanz verschwenkt werden kann. Selbst wenn ein Auslösehebel über die vollständige Distanz verschwenkt werden kann, so wird durch diese Ausführungsform erreicht, dass ein Mitnehmer im Bedarfsfall eine Sperrklinke nur teilweise aus ihrer Raststellung heraus bewegen muss, um das Gesperre zu öffnen. Der Kraftaufwand, der für ein Öffnen eines Gesperres aufzuwenden ist, ist dann also auch in einem solchen Störungsfall vorteilhaft vermindert.

Um eine kompakte Bauweise mit einer geringen Anzahl an Teilen weiter verbessert zu ermöglichen, sind Sperrklinke und Auslösehebel des Gesperres in einer Ausführungsform auf einer gemeinsamen Achse drehbar gelagert.

Vorteilhaft ist die Drehfalle durch eine Feder in Richtung Öffnungsstellung des Schlosses vorgespannt, um auch ohne Vorhandensein eines Türdichtungsdrucks ein Moment in die Sperrklinke einleiten zu können.

In einer Ausführungsform der Erfindung vermag der Auslösehebel einen Blockadehebel des Gesperres aus seiner blockierenden Stellung heraus zu bewegen. Hierfür genügt grundsätzlich ein relativ geringer Kraftaufwand. Wird die Sperrklinke im Anschluss daran aufgrund eines öffnenden Moments, welches durch die Drehfalle in die Sperrklinke eingeleitet wird, aus ihrer Raststellung heraus bewegt, so ist vorteilhaft insgesamt der Kraftaufwand sehr gering, der für ein Öffnen des Gesperres aufgewendet werden muss.

In einer Ausführungsform gibt es eine Feder für ein Bewegen des Blockadehebels in seine blockierende Stellung. Auf einfache und zuverlässige Weise kann der Blockadehebel durch die Feder in seine blockierende Stellung bewegt werden. In einer Ausführungsform sind Blockadehebel und Sperrklinke so ausgeführt, dass durch Bewegen des Blockadehebels in seine blockierende Stellung die Sperrklinke dadurch zugleich in ihre Raststellung bewegt wird. Die Zahl der benötigten Teile wird so weiter minimiert. Dies geht einher mit einer Reduzierung des Gewichts sowie mit einer Reduzierung des Bauraums.

Der Auslösehebel umfasst in einer Ausführungsform drei Hebelarme. Mithilfe eines ersten Hebelarms wird insbesondere ein Blockadehebel aus seiner blockierenden Stellung für ein Entriegeln des Gesperres bewegt. Mithilfe eines zweiten Hebelarms des Auslösehebels wird vorzugsweise die Sperrklinke in beschriebener Weise entlastet, also während eines Öffnens des Gesperres die Federkraft zumindest reduziert, die die Sperrklinke in Richtung Raststellung zu bewegen vermag. Vorzugsweise dieser zweite Hebelarm umfasst ferner vorteilhaft einen Mitnehmer für ein Herausbewegen der Sperrklinke aus ihrer verriegelnden Stellung, um kompakt und einfach herstellen zu können. Mit dem dritten Hebelarm wird der Auslösehebel betätigt, so zum Beispiel mithilfe eines Gestänges oder Bowdenzugs sowie vorzugsweise mithilfe eines damit verbundenen Griffs oder eines elektrischen Antriebs. Wird der Griff betätigt oder der elektrische Antrieb in Gang gesetzt, so wird damit auch der dritte Hebelarm betätigt und der Auslösehebel für ein Entrasten des Gesperres bewegt und zwar insbesondere um eine Achse verschwenkt. Vorteilhaft gibt es darüber hinaus einen Anschlag insbesondere zwecks Minimierung des Bauraums sowie des Gewichts für den zweiten Hebelarm, um zu verhindern, dass der Auslösehebel über eine gewünschte Endstellung hinaus bewegt wird.

Die Sperrklinke umfasst vorzugsweise zwei Hebelarme. Mit einem Hebelarm wird die Drehfalle verrastet. Auf den anderen Hebelarm wirkt ein Mechanismus wie zum Beispiel eine vorgespannte Feder ein, um die Sperrklinke mithilfe des Mechanismus, also zum Beispiel einer vorgespannten Feder in ihre Raststellung bewegen zu können. Dieser andere Hebelarm der Sperrklinke wird optional durch einen Mitnehmer des Auslösehebels für ein Entriegeln des Gesperres erfasst und entsprechend bewegt und zwar insbesondere um eine Achse verschwenkt. Vorteilhaft gibt es darüber hinaus einen Anschlag für diesen anderen Hebelarm, um zu verhindern, dass die Sperrklinke über ihre vollständige Raststellung hinaus bewegt wird.

Ein Blockadehebel für ein Blockieren der Sperrklinke in ihrer verrasteten Stellung umfasst vorzugsweise zwei Hebelarme. Ein erster Hebelarm des Blockadehebels vermag insbesondere die Sperrklinke in ihrer verrasteten Stellung zu blockieren und/oder die Sperrklinke in ihre verrastete Stellung zu bewegen. Insbesondere dieser erste Hebelarm kann vorteilhaft in einer Ausführungsform außerdem von dem Auslösehebel erfasst und aus seiner blockierenden Stellung heraus bewegt, insbesondere um eine Achse herum verschwenkt werden. Der zweite Hebelarm des Blockadehebels kann vorzugsweise gegen einen Anschlag bewegt werden, um zu vermeiden, dass der Blockadehebel über eine vorgesehene Endstellung hinaus bewegt werden kann. Das Vorsehen eines zweiten Hebelarms trägt außerdem vorteilhaft dazu bei, dass der Schwerpunkt des Blockadehebels in Richtung Achse verlagert wird, um die der Blockadehebel herum verschwenkt werden kann. Diese Verlagerung des Schwerpunkts erleichtert ein Verschwenken des Blockadehebels.

Der Blockadehebel kann in einer Ausführungsform zwecks Minimierung der Teile zugleich den Auslösehebel bilden. Der Auslösehebel ist in einer Ausführungsform zugleich eine Vorrast-Sperrklinke, die die Drehfalle in der Position Vorrast zu verrasten vermag. Das Gesperre vermag dann eine Tür oder Klappe zu verschließen. Es ist dann aber noch nicht planmäßig in der Position Hauptrast verrastet. Die Position Hauptrast wird ausgehend von der Position Vorrast erst erreicht, wenn die Drehfalle weiter in Richtung Schließstellung verschwenkt wird.

Ein erfindungsgemäßes Gesperre wird insbesondere an einer in der Regel aus Metall bestehenden Schlossplatte oder einem in der Regel aus Metall bestehenden Schlosskasten angebracht. Üblicherweise umfasst ein solches Schloss darüber hinaus ein Schlossgehäuse, welches in der Regel aus Kunststoff besteht und welches Komponenten des Schlosses nach außen abzuschirmen vermag. Darüber hinaus kann es einen insbesondere aus Kunststoff bestehenden Schlossdeckel und/ oder einen insbesondere aus Kunststoff bestehenden Deckel für eine Zentralverriegelung geben, die ebenfalls der Abschirmung dienen. Das Schloss kann zum Beispiel zu einer Tür oder einer Klappe eines Gebäudes gehören oder aber der Tür oder einer Klappe eines Kraftfahrzeugs.

Die Erfindung umfasst auch ein solches Schloss mit einer Sperrklinke für die Position Hauptrast der Drehfalle (auch "Hauptrast-Sperrklinke" genannt), einer Sperrklinke für die Position Vorrast der Drehfalle (auch "Vorrast-Sperrklinke" genannt) und vorteilhaft einen Blockadehebel für die genannte Hauptrast - Sperrklinke. Ein solches Schloss wird in Druckschrift DE 10 2008 061 524 A1 erwähnt. Ein erfindungsgemäßes Schloss kann aber auch neben einem Blockadehebel nur eine Sperrklinke für ein Verrasten der Drehfalle in einer Position "Vorrast" und einer Position "Hauptrast" umfassen.

Die Drehfalle verfügt über einen gabelförmigen Einlaufschlitz (Einlaufmaul), in den ein Schließbolzen einer Tür oder einer Klappe gelangt, wenn die Fahrzeugtür oder Fahrzeugklappe geschlossen wird. Der Schließbolzen verdreht dann die Drehfalle von einer Öffnungsstellung in eine Raststellung. In der Raststellung kann der Schließbolzen den Einlaufschlitz der Drehfalle nicht mehr verlassen. Die Sperrklinke verrastet die Drehfalle in der Raststellung, so dass diese nicht mehr in die Öffnungsstellung zurück bewegt werden kann.

Bei einem erfindungsgemäßen Schloss gibt es Komponenten wie Sperrklinke, Blockadehebel oder Drehfalle, die verschwenkt werden können und sollen. Regelmäßig gibt es zumindest eine vorgespannte Feder, insbesondere Schenkelfeder, mit der eine gewünschte Schwenkbewegung einer solchen Komponente durch Federkraft bewirkt wird. Eine solche vorgespannte Feder vermag beispielsweise eine Sperrklinke in ihre Raststellung hinein zu bewegen, einen Blockadehebel in seine blockierende Stellung hinein oder aber eine Drehfalle in ihre geöffnete Stellung.

Es zeigen
- Figur 1:: Gesperre zu Beginn eines Öffnungsvorgangs;
- Figur 2:: Gesperre aus der Figur 1 von der Rückseite;
- Figur 3:: vergrößerter Ausschnitt des Gesperres.

In der Figur 1 wird ein Gesperre umfassend eine Drehfalle 1, eine Sperrklinke 2, einen Blockadehebel 3 und einen Auslösehebel 4 gezeigt. Die Drehfalle 1 kann um ihre Achse 5 verschwenkt werden. Die Sperrklinke 2 und der Auslösehebel 4 können um ihre gemeinsame Achse 6 verschwenkt werden. Der Blockadehebel 3 kann um seine Achse 7 verschwenkt werden.

In der Figur 1 wird der Beginn eines Öffnungsvorgangs gezeigt. Durch Verschwenken des Auslösehebels 4 entgegengesetzt zum Uhrzeigersinn ist der Blockadehebel 3 bereits aus seiner blockierenden Stellung heraus bewegt worden. Die Sperrklinke 2 verrastet mit ihrem Hebelarm 8 noch die Drehfalle 1. Die Drehfalle 1, die ein sich öffnendes Moment in die Sperrklinke 2 einleitet, trägt so dafür Sorge, dass die Sperrklinke 2 aus ihrer gezeigten Raststellung herausgeschwenkt wird und zwar im Fall der Figur 1 durch Drehen um die Achse 6 entgegengesetzt zum Uhrzeigersinn. Sollte dieser Mechanismus versagen, dann kontaktiert schließlich durch weiteres Verschwenken des Auslösehebels 4 entgegengesetzt zum Uhrzeigersinn der Mitnehmer 9, der von einem Hebelarm 10 des Auslösehebels 4 nach oben reicht, schließlich seitlich den Hebelarm 11 der Sperrklinke 2 und verschwenkt diesen dann ebenfalls entgegengesetzt zum Uhrzeigersinn. Durch diesen ergänzenden Mechanismus kann der Hebelarm 8 notfalls aus seiner Raststellung zumindest teilweise heraus bewegt werden, wenn das Herausbewegen durch Einleiten eines hinreichend großen Drehmoments in die Sperrklinke 2 anfänglich gescheitert ist. Der Mitnehmer 9 kann also als zusätzliche Entrastung zwischen Sperrklinke 2 und Drehfalle 1 dienen, wenn z. B. Staub oder ein Verschleiß ein Entrasten verhindern oder erschweren.

Um jederzeit ein sich öffnendes Moment in die Sperrklinke 2 einleiten zu können, wenn diese sich in ihrer in der Figur 1 gezeigten Raststellung befindet, wird die Drehfalle 1 durch eine vorgespannte Schenkelfeder mit ihrem in der Figur 1 sichtbaren Federarm 14 in Richtung Öffnungsstellung gedrückt. Die Drehfalle kann aufgrund der Feder mit dem Federarm 14 im Fall der Figur 1 entgegengesetzt zum Uhrzeigersinn in Richtung Öffnungsstellung um ihre Achse 5 gedreht werden.

Um den Auslösehebel 4 zu betätigen, also um diesen im Fall der Figur 1 entgegengesetzt zum Uhrzeigersinn zu verschwenken, wird eine Betätigung eines Griffs auf den Hebel 15 des Auslösehebels 4 geeignet übertragen, so zum Beispiel mittels eines Bowdenzugs, einer Stange oder eines Gestänges.

Ein Anschlag 16 begrenzt Schwenkbewegungen der Hebelarme 10 und 11 der Sperrklinke 2 bzw. des Auslösehebels 4 im Uhrzeigersinn. Auslösehebel 4 und Sperrklinke 2 können daher nicht über eine entsprechend vorgesehene Endstellung hinaus bewegt werden. Daher kann die Sperrklinke 2 bis in ihre Raststellung hinein bewegt werden, nicht aber darüber hinaus. Auch das Verschwenken im Uhrzeigersinn des Auslösehebels 4 wird geeignet begrenzt, damit ein kurzer Betätigungsweg eines Griffs ausreicht, um das Gesperre zu entrasten bzw. zu öffnen. Ein Anschlag 17 dient einerseits dem Halt eines Federschenkels 18, der zu einer Schenkelfeder gehört, die den Blockadehebel 3 in seine blockierende Stellung entgegengesetzt zum Uhrzeigersinn zu verschwenken vermag. Der Anschlag 17 begrenzt das Verschwenken des Blockadehebels 3 entgegengesetzt zum Uhrzeigersinn, so dass der Blockadehebel 3 nicht über seine blockierenden Stellung hinaus verschwenkt werden kann. Insbesondere wird das Verschwenken des Hebelarms 25 des Auslösehebels 3 begrenzt. Ein Anschlag 19 dient dem Halt des Federarms 14 und optional als Anschlag für die Drehfalle 1, um eine Drehbewegung der Drehfalle 1 im Uhrzeigersinn geeignet zu begrenzen, so dass ein Überhub der Drehfalle 1 begrenzt ist.

In der Figur 2 wird das Gesperre gemäß Figur 1 von der Rückseite gezeigt. Sichtbar ist nun ein Bolzen 20, der in Richtung des blockierenden Hebelarms 21 des Auslösehebels 3 absteht und als Mitnehmer für diesen blockierenden Hebelarm 21 dient. Wird der Auslösehebel 4 betätigt, so erfasst der Hebelarm 22 schließlich den entsprechend abstehenden Bolzen 20 und verschwenkt diesen und damit auch den Blockadehebel 3 derart, dass dieser seine blockierende Stellung verlässt.

In den Figuren 1 und 2 ist ein optional vorgesehener, vorzugsweise aus Kunststoff bestehender Einlaufpuffer 26 für den Schließbolzen 27 zur Vermeidung von Knarzgeräuschen wie dargestellt vorgesehen. Eine Kunststoffummantelung der Drehfalle ist in einem hufeisenförmigen Teilbereich 28 um den Schließbolzen 27 herum ausgespart. Die Drehfalle kann einen vorstehenden Bolzen 29 umfassen, der dem Verrasten des Gesperres in der Vorrast dienen kann, wenn das Gesperre eine Vorrast-Sperrklinke in einer Ebene oberhalb der in Figur 1 gezeigten Sperrklinke 2 umfasst.

Die Figur 3 zeigt einen vergrößerten Ausschnitt von Drehfalle 1, Hebelarm 21 des Blockadehebels 3 sowie Hebelarm 8 der Sperrklinke 2 in der Position Hauptrast. Da der Hebelarm 21 den Hebelarm 8 der Sperrklinke 2 blockiert, befindet sich die Sperrklinke 2 in ihrer vollständig verrasteten Stellung. Die Drehfalle 1 liegt an einem Abschnitt 30 der seitlichen Kontur des Hebelarms 8 der Sperrklinke 2 an. Der Radius R1 dieser ersten Kontur liegt insbesondere bei 18-22 mm, bevorzugt bei 20 mm. Die Drehfalle 1 leitet ein erstes öffnendes Drehmoment M in die Sperrklinke 2 ein, wenn die Drehfalle 1 an dem ersten Konturabschnitt 30 anliegt. Wird der Blockadehebel 3 aus seiner blockierenden Stellung heraus bewegt, so verlässt die Sperrklinke 2 zunächst teilweise ihre Hauptraststellung. Die Drehfalle 1 liegt schließlich an einem zweiten Konturabschnitt 31 des Hebelarms 8 der Sperrklinke 2 an. Der Radius R2 des zweiten Konturabschnitts 31 ist kleiner und liegt insbesondere unterhalb von 20 mm. Liegt die Drehfalle am zweiten Konturabschnitt 31 an, so wird die Drehfalle 1 nach wie vor durch die Sperrklinke 2 daran gehindert, in die Öffnungsstellung zurück zu schwenken. Es wird nun aber ein vergrößertes öffnendes Drehmoment M in die Sperrklinke 2 durch die Drehfalle 1 eingeleitet. An den Konturabschnitt 31 schließt sich ein dritter Konturabschnitt 32 an, der deutlich stärker gekrümmt ist. Der dritte Konturabschnitt 32 vermag nicht mehr zu verhindern, dass die Drehfalle 1 sich in die geöffnete Stellung bewegen kann. Die Lage der Konturabschnitte 30 und 31 ist insbesondere auf die Schwenkbewegung des Auslösehebels 4 abgestimmt. Ist der Auslösehebel 4 um 50 % und/ oder um 10 bis 15 Grad wie zum Beispiel 13,5 Grad verschwenkt worden, so liegt die Drehfalle 1 in einer Ausführungsform an dem Konturabschnitt 31 an oder hat diesen Konturabschnitt 31 bereits passiert und kann sich ungehindert in Richtung öffnende Stellung bewegen.

Das Drehmoment, welches durch eine Drehfalle 1 in eine Sperrklinke 2 eines Gesperres eingeleitet werden kann, kann sich auch kontinuierlich verändern, also beispielsweise kontinuierlich zunehmen.

### Bezugszeichenliste:

- 1:: Drehfalle
- 2:: Sperrklinke
- 3:: Blockadehebel
- 4:: Auslösehebel
- 5:: Drehfallenachse
- 6:: gemeinsame Achse von Sperrklinke und Auslösehebel
- 7:: Blockadehebelachse
- 8:: verrastender Hebelarm der Sperrklinke
- 9:: Auslösehebelmitnehmer
- 10:: Hebelarm des Auslösehebels
- 11:: Hebelarm der Sperrklinke
- 12:: Federarm
- 13:: Schenkelfeder
- 14:: Federarm
- 15:: Betätigungshebelarm des Auslösehebels
- 16:: Anschlag für Sperrklinke sowie Auslösehebel
- 17:: Anschlag für Blockadehebel
- 18:: Federarm
- 19:: Anschlag
- 20:: Bolzen
- 21:: blockierender Hebelarm
- 22:: entriegelnder Hebelarm des Auslösehebels
- 23:: Schenkelfeder für Blockadehebel
- 24:: Schenkelfeder für Drehfalle
- 25:: Hebelarm des Blockadehebels
- 26:: Einlaufpuffer für Schließbolzen
- 27:: Schließbolzen, Schlosshalter
- 28:: Teilbereich ohne Kunststoffummantelung
- 29:: vorstehender Bolzen der Drehfalle
- 30:: erster Konturbereich
- 31:: zweiter Konturbereich
- 32:: dritter Konturbereich

## Patentansprüche

1. Schloss für eine Tür oder Klappe mit einem Gesperre aus Drehfalle (1) und mindestens einer Sperrklinke (2) für ein Verrasten der Drehfalle (1), wobei Drehfalle (1) und Sperrklinke (2) so beschaffen sind, dass die Drehfalle (1) ein öffnendes Drehmoment (M) in die Sperrklinke (2) einzuleiten vermag, wobei das Drehmoment (M) von der Raststellung der Sperrklinke (2) abhängt, **dadurch gekennzeichnet, dass** die Drehfalle (1) ein erstes öffnendes Moment in die Sperrklinke (2) einzuleiten vermag, wenn sich die Sperrklinke (2) vollständig in ihrer Raststellung befindet, und die Drehfalle (2) ein zweites, größeres, öffnendes Moment in die Sperrklinke (2) einzuleiten vermag, wenn die Sperrklinke teilweise aus ihrer Raststellung heraus bewegt worden ist, jedoch die Sperrklinke (2) die Drehfalle (1) daran hindert, in ihre geöffnete Stellung bewegt zu werden, wobei das zweite Moment in die Sperrklinke (2) eingeleitet wird, bevor die Sperrklinke um 10 bis 15 Grad verschwenkt worden ist.

2. Schloss nach dem vorhergehenden Anspruch, **dadurch gekennzeichnet, dass** Drehfalle (1) und Sperrklinke (2) so beschaffen sind, dass das zweite Moment in die Sperrklinke (2) eingeleitet wird, bevor ein Auslösehebel (4) für ein Öffnen des Gesperres zu 70 %, bevorzugt zu 50 %, verschwenkt worden ist.

3. Schloss nach einem der vorhergehenden Ansprüche, **dadurch gekennzeichnet, dass** ein Mitnehmer (9) vorhanden ist, der im Fall eines Öffnen des Gesperres die Sperrklinke (2) aus ihrer Raststellung heraus zu bewegen vermag.

4. Schloss nach dem vorhergehenden Anspruch, **dadurch gekennzeichnet, dass** der Mitnehmer (9) so angeordnet ist, dass dieser nur dann die Sperrklinke (2) aus ihrer Raststellung heraus bewegt, wenn die Sperrklinke (2) nicht aufgrund eines öffnenden Momentes aus ihrer Raststellung heraus bewegt wird, welches durch die Drehfalle (1) in die Sperrklinke (2) in der Raststellung eingeleitet wird.

5. Schloss nach einem der beiden vorhergehenden Ansprüche, **dadurch gekennzeichnet, dass** der Mitnehmer (9) an einem Auslösehebel (4) und/oder an einer Vorrast - Sperrklinke (4) des Gesperres angebracht ist.

6. Schloss nach einem der vorhergehenden Ansprüche, **dadurch gekennzeichnet, dass** die Sperrklinke (1) und der Auslösehebel (4) drehbar auf einer gemeinsamen Achse (6) gelagert sind.

7. Schloss nach einem der vorhergehenden Ansprüche, **gekennzeichnet durch** einen Blockadehebel (3), der die Sperrklinke (2) in ihrer Raststellung zu blockieren vermag.

8. Schloss nach dem vorhergehenden Anspruch, **dadurch gekennzeichnet, dass** der Auslösehebel (4) den Blockadehebel (3) aus seiner blockierenden Stellung heraus zu bewegen vermag.

9. Schloss nach einem der beiden vorhergehenden Ansprüche, **gekennzeichnet durch** eine Feder (23) für ein Bewegen des Blockadehebels (3) in seine blockierende Stellung.

## Claims

1. Lock for a door or flap with a locking mechanism of catch (1) and at least one pawl (2) for latching the catch (1), wherein catch (1) and pawl (2) are such that the catch (1) is capable of introducing an opening torque (M) into the pawl (2), wherein the torque (M) depends on the latching position of the pawl (2), **characterized in that** the catch (1) is capable of introducing a first opening torque into the pawl (2), when the pawl (2) is fully in its latching position and the catch (2) is capable of introducing a second larger opening torque into the pawl (2) when the pawl has been partially moved out of its latching position but the pawl (2) prevents the catch (1) from being moved into its open position, wherein the second torque being introduced into the pawl (2) before the pawl has been pivoted by 10 to 15 degrees.

2. Lock according to the preceding claim, **characterized in that** catch (1) and pawl (2) are such that the second torque is introduced into the pawl (2) before a release lever (4) for opening the locking mechanism of 70%, preferably of 50% is pivoted.

3. Lock according to one of the preceding claims, **characterized in that** a cam (9) is provided, which is capable to move the pawl (2) out of its latching position in the event of an opening of the locking mechanism.

4. Lock according to the preceding claim, **characterized in that** the cam (9) is arranged so that this only moves the pawl (2) out of its latching position when the pawl (2) is not moved due to an opening torque out of its latching position, which is introduced by the catch (1) into the pawl (2) in the latching position.

5. Lock according to one of the two preceding claims, **characterized in that** the cam (9) is attached to a release lever (4) and / or to a pre-latching pawl (4) of the locking mechanism.

6. Lock according to one of the preceding claims, **characterized in that** the pawl (1) and the release lever (4) are rotatably mounted on a common axis (6).

7. Lock according to one of the preceding claims, **characterized by** a blocking lever (3) which is capable to block the pawl (2) in its latching position.

8. Lock according to the preceding claim, **characterized in that** the release lever (4) is capable to move the blocking lever (3) out of its blocking position.

9. Lock according to one of the two preceding claims, **characterized by** a spring (23) for moving the blocking lever (3) into its blocking position.

## Revendications

1. Serrure destinée à une porte ou à une trappe, comprenant un mécanisme d'encliquetage composé d'un loquet tournant (1) et d'au moins un cliquet (2) pour un verrouillage par encliquetage du loquet tournant (1), le loquet tournant (1) et le cliquet (2) étant configurés de sorte que le loquet tournant (1) peut introduire un moment de rotation ouvrant (M) dans le cliquet (2), le moment de rotation (M) étant dépendant de la position d'encliquetage du cliquet (2), **caractérisée en ce que** le loquet tournant (1) peut introduire une premier moment ouvrant dans le cliquet (2), si le cliquet (2) se trouve complètement dans sa position d'encliquetage et le loquet tournant (2) peut introduire un deuxième moment ouvrant plus grand dans le cliquet (2), si le cliquet a été partiellement sorti de sa position d'encliquetage, mais le cliquet (2) empêche le loquet tournant (1) d'être déplacé dans sa position ouverte, le deuxième moment étant introduit dans le cliquet (2) avant que le cliquet ait été pivoté à 10 à 15 degrés.

2. Serrure selon la revendication précédente, **caractérisée en ce que** le loquet tournant (1) et le cliquet (2) sont configurés de sorte que le deuxième moment est introduit dans le cliquet (2), avant qu'un levier de dégagement (4) ait été pivoté à 70%, de préférence à 50%, pour ouvrir le mécanisme d'encliquetage.

3. Serrure selon l'une des revendications précédentes, **caractérisée en ce qu'**il y a un entraîneur (9), qui est capable de déplacer le cliquet (2) hors de sa position d'encliquetage dans le cas d'une ouverture du mécanisme d'encliquetage.

4. Serrure selon la revendication précédente, **caractérisée en ce que** l'entraîneur (9) est disposé de sorte que celui-ci ne déplace le cliquet (2) hors de sa position d'encliquetage que si le cliquet (2) n'est pas sorti de sa position d'encliquetage par un moment ouvrant, qui est introduit par le loquet tournant (1) dans le cliquet (2) dans la position d'encliquetage.

5. Serrure selon l'une des deux revendications précédentes, **caractérisée en ce que** l'entraîneur (9) est disposé sur un levier de dégagement (4) et/ou sur un cliquet de pré-encliquetage (4) du mécanisme d'encliquetage.

6. Serrure selon l'une des revendications précédentes, **caractérisée en ce que** le cliquet (1) et le levier de dégagement (4) sont logés de manière rotative sur un axe commun (6).

7. Serrure selon l'une des revendications précédentes, **caractérisée par** un levier de blocage (3), qui est capable de bloquer le cliquet (2) dans sa position d'encliquetage.

8. Serrure selon la revendication précédente, **caractérisée en ce que** le levier de dégagement (4) est capable de sortir le levier de blocage (3) de sa position bloquant.

9. Serrure selon l'une des deux revendications précédentes, **caractérisée par** un ressort (23) pour déplacer le levier de blocage (3) dans sa position bloquant.
